# EUROPÄISCHE PATENTSCHRIFT

(11) **EP 0 186 862 B1**
(45) Veröffentlichungstag und Bekanntmachung des Hinweises auf die Patenterteilung: **25.07.1990**
(21) Anmeldenummer: 85116218.0
(22) Anmeldetag: 19.12.1985
(51) Int. Cl.: B41F 7/10

(54) **Rotations-Druckeinrichtung der Satellitenbauart**
Rotary printing press of the satellite type
Machine d'impression rotative du type à satellite

(30) Priorität: 20.12.1984 DE 3446619
(43) Veröffentlichungstag der Anmeldung: 09.07.1986
(73) Patentinhaber: J.G. Mailänder GmbH & Co., D-74321 Bietigheim-Bissingen (DE)
(72) Erfinder: Mailänder, Udo, Dipl.-Ing., D-7120 Bietigheim (DE)
(74) Vertreter: Strehl Schübel-Hopf Groening & Partner

(56) Entgegenhaltungen:
- DE-A- 2 025 676
- DE-B- 1 169 959
- DE-U- 7 718 008

## Beschreibung

Die Erfindung betrifft eine Rotations-Druckeinrichtung der Satellitenbauart für Flach- und indirekten Hochdruck.

Der Betrieb konventioneller Druckmaschinen, gleichgültig, ob Ein- oder Mehrfarbenmaschinen, setzt den Stillstand solcher Maschinen bei ihrer Aufrüstung zur Druckbereitschaft, wie Farbwechsel, Druckplattenwechsel, Reinigen usw. voraus, weil die Maschinen eine in sich geschlossene Einheit bilden. Während dieser Stillstände sind daher diese Maschinen unproduktiv, d.h., sie verursachen Totzeiten. Besonders zeitraubend können diese Vorgänge dann sein, wenn aus Gründen der Zugänglichkeit, z.B. zu einem Plattenzylinder, Teilaggregate, wie z.B. das Farbwerk oder Teile davon, innerhalb der Maschine verschoben oder gekippt werden müssen. Naturgemäß multipliziert sich bei Mehrfarben-Druckmaschinen der Zeitaufwand und Personalbedarf.

Bei sehr kleinen Druckeinrichtungen, wie z.B. Etikettenlinien, hat man versucht, dieses Problem der "Totzeiten" dadurch zu lösen, daß man einzelne Elemente kassettenartig austauschen kann. Dies ist bei den an solche Maschinen gestellten Qualitätsansprüchen möglich, wegen der Vielzahl solcher kleiner Elemente aber wiederum zeitaufwendig.

So ist in der DE-A-2 025 676 ein Farbwerk zur Einfärbung einer Druckplatte auf dem Druckzylinder einer Druckmaschine beschrieben, bei dem eine Mehrzahl von Walzen einen Farbweg von einem Farbspender zu einem Druckzylinder bilden. Die Walzen und der Farbspender sind dabei in einem austauschbaren Kassettengehäuse angeordnet. Das Kassettengehäuse besteht aus einem Übertragungsteil, das an der Außenseite des Gehäuses angebracht ist und Antriebskräfte von der Druckmaschine aufnimmt, sowie aus einer Vorrichtung zur Verbindung dieses Übertragungsteiles mit mindestens einer der Walzen in dem Kassettengehäuse. Diese Anordnung bezweckt, die Lagerung und Reinigung des Farbverteilers zu erleichtern und einen schnellen Wechsel der Farbe zu ermöglichen.

Aus der DE-B-1 169 959 ist eine als Reihenmaschine ausgebildete Mehrfarben-Bogenrotationsdruckmaschine bekannt, bei der eine Druckwerkseinheit durch zwei einem Druckzylinder zugeordnete, etwa übereinander angeordnete Plattenzylinder und diesen zugeordnete Farbwerke gebildet ist, wobei die beiden Farbwerke in einem gemeinsamen Rahmen auf Schrägbahnen von den Plattenzylindern wegbewegbar sind. Dieser Konstruktion liegt der Gedanke zugrunde, daß es bei Dreizylinderdruckwerken für Zweifarbenhochdruck vorteilhaft ist, die beiden Farbwerke, wie an sich bekannt, gemeinsam abfahrbar zu lagern und sie dabei außerdem in steiler Bahn ähnlich hochfahrbar anzuordnen, wie es bei Schnellpressen für das von ihrer ebenen Druckform abfahrbare Farbwerk bekannt ist. Dadurch wird der Abstand zwischen dem Formzylinderpaar und einer Druckwerkseinheit und dem nächsten Aggregat, einer weiteren Druckwerkseinheit oder einem Großstapelausleger so verkürzt, daß der entsprechende Raum abwechselnd entweder nur für das Doppelfarbwerk in seiner Arbeitsstellung ausreicht oder in der Ausfahrstellung des schräg hochfahrbaren Doppelfarbwerkes den erforderlichen Bedienungsraum für die Plattenzylinder als üblichen, vom Fußboden aus betretbaren Querdurchgang der Maschine bildet. Auf diese Weise soll der sonst übliche besondere Bedienungsraum hinter jeder Druckeinheit eingespart werden, während der besteigbare Querdurchgang der Maschine erst bei schräg hochgefahrenem Doppelfarbwerk entsteht, weil der Raum zwischen den Plattenzylindern und dem nächsten Aggregat im Betriebszustand durch das eingefahrene Farbwerk ausgefüllt ist.

Trotz der oben zum Stand der Technik angeführten Entwicklungen ist es bisher nicht gelungen, beim Betrieb von Druckeinrichtungen die Rüstzeiten aus der Produktionszeit weitestgehend zu eliminieren. Dieser Nachteil wirkt sich insbesondere bei Satellitenmaschinen aus, die im Vergleich zu den Reihenmaschinen wesentlich kompakter, aber entsprechend schwieriger zugänglich sind. Darüber hinaus ist bei den genannten Druckeinrichtungen keine Möglichkeit vorgesehen, sie auf das Bedrucken unterschiedlichster Bedruckstoffe, wie Papier, Karton und Blech in Form von Tafeln, Bogen, Rollen oder Etiketten umzustellen.

Der Erfindung liegt daher die Aufgabe zugrunde, sämtliche Totzeiten verursachende Arbeiten abgelöst von einer ständig betriebsbereiten stationären Maschinengruppe durchführen und gleichzeitig die Einsatzmöglichkeit für das Bedrucken praktisch sämtlicher Arten von Bedruckstoffen ermöglichen zu können.

Die Erfindung löst diese Aufgabe durch die Kombination der im Kennzeichen des Patentanspruchs 1 aufgeführten Merkmale.

Eine derart ausgestaltete Rotations-Druckeinrichtung der Satellitenbauart für Flach- und indirekten Hochdruck ermöglicht einerseits eine selbständige Funktionsfähigkeit der stationären und der beweglichen Maschinengruppe sowie die unmittelbare Zugänglichkeit der Plattenzylinder mit den zugehörigen Farb- und Feuchtwerken einerseits sowie andererseits der Gummituchzylinder und des Gegendruckzylinders. Durch die senkrecht verlaufende Trennfuge zwischen der stationären Maschinengruppe und der beweglichen Maschinengruppe wird eine optimale Trennung und Zugänglichkeit der in der beweglichen Maschinengruppe befindlichen, Totzeiten verursachenden Aggregate von den ständig produktionsbereiten Aggregaten in der stationären Maschinengruppe erreicht. Durch die Transportvorrichtung für die beweglichen Maschinengruppen, die mit einer Wendevorrichtung zur gleichzeitigen Aufnahme von mindestens zwei Maschinengruppen vorgesehen ist, können zwei bewegliche, Totzeiten verursachende Maschinengruppen gleichzeitig mit den beiden stationären Maschinengruppen verbunden und für die Produktion eingesetzt werden, so daß eine dritte bewegliche, Totzeiten verursachende Maschinengruppe nach ihrer Wartung oder Reinigung nicht bis zur erneuten Auswechslung mit der soeben ausgetauschten bewegelichen Maschinengruppe mit dem Arbeitseinsatz warten muß, sondern gegen eine von zwei beweglichen Maschinengruppen ausgewechselt werden kann. Infolgedessen ist eine optimale Ausnutzung der Produktionskapazität der Einrichtung sowie eine Einsparung an Totzeiten der Ersatz-Maschinengruppe möglich. Da die Trennfuge sowohl für als Rotations-Bogendruckmaschine ausgebildete bewegliche Maschinengruppen als auch für als Rotations-Rollenmaschine ausgebildete bewegliche Maschinengruppen gleich ist, wird eine bisher nicht erreichbare Vielseitigkeit der erfindungsgemäßen Druckeinheit erreicht, ohne daß die beweglichen Maschinengruppen einer Umstellung bedürfen, um sie an das Bedrucken von Bogen oder Rollen anzupassen.

Nachstehend ist die Erfindung anhand der schematischen Darstellung eines Ausführungsbeispiels näher beschrieben. Es zeigen:
Fig. 1 eine Ansicht der stationären Maschinengruppen einer Bogen-Rotationsdruckmaschine und einer Rollen-Rotationsdruckmaschine mit drei auswechselbaren, identischen, Totzeiten verursachenden Maschinengruppen und
Fig. 2 eine Draufsicht eines Teils der Wendevorrichtung in Fig. 1.

Bogen- und Rollen-Rotationsdruckmaschine der Satelliten-Bauart ausgebildet ist. Die Bogen-Rotationsdruckmaschine besteht aus einer stationären, permanent betriebsbereiten Maschinengruppe 1 und zwei identischen, beweglichen, Totzeiten verursachenden Maschinengruppen 2a, 2c. Die bewegliche Maschinengruppe 2a ist mit der stationären Maschinengruppe 1a betriebsbereit verbunden, wobei die Maschinengruppen 1a und 2a eine für alle Farben gemeinsame kongruente Trennfuge T bilden, die im wesentlichen senkrecht verläuft.

Die stationäre Maschinengruppe 1a besteht aus einem Gegendruckzylinder, mit dem ein Antriebsritzel kämmt, das über einen Kettentrieb und ein Getriebe mit einem Antriebsmotor verbunden ist.

Der stationären Maschinengruppe 1a sind ferner eine Anlage 9 und eine Auslage 10 für den bogen- oder tafelförmigen Bedruckstoff an der der beweglichen Maschinengruppe 2a abgekehrten Seite zugeordnet. An der der beweglichen Maschinengruppe 2a zugekehrten Seite des Gegendruckzylinders sind vier Gummituchzylinder angeordnet, die über etwa eine Hälfte des Umfangs des Gegendruckzylinders an diesem anliegen. Die Gummituchzylinder sind in einem Maschinenrahmen der stationären Maschinengruppe 1a drehbar gelagert und weisen einen wesentlich geringeren Durchmesser als der Gegendruckzylinder auf. Es ist somit ersichtlich, daß die stationäre Maschinengruppe 1 ständig betriebsbereit ist.

In dem Maschinenrahmen 3a der beweglichen Maschinengruppe 2a sind entlang der Trennfuge T vier Plattenzylinder 13 drehbar gelagert, die zu jedem Druck gefeuchtet und eingefärbt werden. Die Plattenzylinder 13 bringen die Farbe mit einem Teil der Feuchtigkeit spiegelverkehrt auf die Gummituchzylinder auf, welche die Farbe an den Bedruckstoff weitergeben und ebenfalls entlang der Trennfuge T angeordnet sind.

Den Plattenzylindern 13 in der beweglichen Maschinengruppe 2a sind zu diesem Zweck jeweils ein Farbwerk und ein Feuchtwerk mit einem Farbkasten bzw. Feuchtkasten und einer Vielzahl von Farb- und Feuchtwalzen zugeordnet.

Infolge der zwischen den Plattenzylindern 13 der beweglichen Maschinengruppe 2a und den Gummituchzylindern der stationären Maschinengruppe 1a im wesentlichen senkrecht verlaufenden kongruenten Trennfuge T sind demnach die Plattenzylinder 13 sowie die dazugehörigen Farbwerke und Feuchtwerke 15, 15a ebenso wie die Gummituchzylinder und der Gegendruckzylinder unmittelbar für Wartungs- und Austauschzwecke zugänglich, wenn die bewegliche Maschinengruppe 2a von der stationaren Maschinengruppe 1a getrennt wird.

Die zwischen die Plattenzylinder 13 und die Gummituchzylinder gelegte Trennfuge T ermöglicht somit eine saubere Trennung zwischen den in der beweglichen Maschinengruppe 2a angeordneten, durch Personal zu wartenden Aggregaten und den in der stationären Maschinengruppe 1a angeordneten wartungsfreien Aggregaten, die, soweit sie einer Wartung bedürfen, automatisch gewartet, z.B. gewaschen bzw. gereinigt werden. Die Verlegung der Trennfuge T längs der Plattenzylinder 13 und Gummituchzylinder macht diese jeweils unmittelbar zugänglich und die ihnen zugehörigen Feucht- und Farbwerke für Austausch- oder Reinigungszwecke erreichbar.

Die bewegliche Maschinengruppe 2b ist mit der beweglichen Maschinengruppe 2a identisch, also ebenfalls mit vier Plattenzylindern 13 versehen, denen in gleicher Weise Farbwerke und Feuchtwerke zugeordnet sind.

Gemäß Fig. 1 und 2 ist die bewegliche Maschinengruppe 2a mittels einer Transportvorrichtung 18 gegen die bewegliche Maschinengruppe 2c austauschbar, um den Stillstand der Produktion auf eine geringstmögliche Zeit zu begrenzen und die Rüstzeit für die ausgewechselte Maschinengruppe 2a zugunsten der Produktionszeit einsparen zu können. Zu diesem Zweck ist die bewegliche Maschinengruppe 2a auf Schienen 16 angeordnet, die zu einem Drehtisch 17 führen, auf dem die bewegliche Maschinengruppe 2c steht.

Parallel zu den Schienen 16 ist in senkrechter Ebene ein Kettentrieb 18a angeordnet, dessen Kette mit Mitnehmern 19 versehen ist, die in geeigneter Weise mit entsprechenden Kupplungselementen 20 der beweglichen Maschinengruppen 2a, 2c kuppelbar sind. Der Kettentrieb 18 ist durch ein Antriebssystem 21 antreibbar. Obwohl zwischen den Transportschienen 16 ein einziger Kettentrieb 18a für den Transport der beweglichen Maschinengruppen vorgesehen ist, kann auch jeweils im Bereich einer Schiene 16 je einer von zwei derartigen Kettentrieben 18a angeordnet sein. Die endlosen Transportketten der Kettentriebe 18a sind in üblicher Weise um Kettenzahnräder 22, 23 herumgeführt, von denen das Kettenzahnrad 23 in geeigneter Weise mit dem Antrieb 21 verbunden ist.

Anstelle von Kettentrieben können andere mechanische oder auch hydraulische, pneumatische und elektrische Antriebe oder Kombinationen derselben verwendet werden.

An dem der stationären Maschinengruppe 1a abgekehrten Ende der Transportvorrichtung 18 befindet sich der Drehtisch 17, der um eine senkrechte Achse 24 mittels eines Antriebs 25 drehbar ist. Die Antriebskräfte des Antriebs 25 auf den Drehtisch 17 können beispielsweise mittels eines Kettentriebs 26 übertragen werden.

Wie ersichtlich, ist der Drehtisch 17 so groß bemessen, daß auf ihm zumindest die beiden beweglichen Maschinengruppen 2a, 2b Platz finden. Infolgedessen kann im Rahmen eines feststehenden Arbeitszyklus die Maschinengruppe 2a mittels der Transportvorrichtung 18 auf den Schienen 16 zu dem Drehtisch 17 in die strichpunktiert dargestellte Stellung C befördert werden. Anschließend wird der Drehtisch mittels des Antriebs 25 um 180 Grad gedreht, damit eine Maschinengruppe 2c mittels der Transportvorrichtung 18 auf den Schienen 16 in die Betriebsstellung an der stationären Maschinengruppe 1a gefahren und mit dieser wiederum entlang der kongruenten Trennfuge T mechanisch gekuppelt werden kann. Infolgedessen nimmt die ausgewechselte Maschinengruppe 2a nunmehr die in Fig. 1 gezeigte Stellung der Maschinengruppe 2c ein und ist allseitig für Wartungsarbeiten zugänglich, während gleichzeitig die Bogen-Rotationsmaschine, die aus der stationären Maschinengruppe 1a und der beweglichen Maschinengruppe 2c besteht, praktisch ohne Unterbrechung weiter produzieren kann.

Gemäß der Erfindung ist vorgesehen, die Totzeiten zu verringern, die dadurch entstehen, daß die auf dem Drehtisch 17 befindliche bewegliche Maschinengruppe 2c auf ihren erneuten Austausch gegen die andere bewegliche Maschinengruppe 2a nach ihrer Wartung und Vorbereitung auf den nächsten Betriebseinsatz warten muß. Diese Wartezeit kann vermieden werden, wenn der Produktionszyklus so gestaltet wird, daß die gewartete und für den nächsten Produktionseinsatz vorbereitete bewegliche Maschinengruppe 2c einer weiteren stationären Maschinengruppe zugeführt und mit dieser für den gemeinsamen Betriebseinsatz verbunden werden kann.

Gemäß Fig. 1 und 2 ist diese Einsparung von Rüstzeiten dadurch vorgesehen, daß der stationären Maschinengruppe 1a der Bogen-Rotationsdruckmaschine im Abstand gegenüberliegend eine zweite, identische stationäre Maschinengruppe 27 einer Rollen-Rotationsdruckmaschine angeordnet ist. In der Mitte zwischen den beiden stationären Maschinengruppen 1a, 27 ist der Drehtisch 17 vorgesehen, zu dem jeweils zwei Kettentriebe 18a, 18b hinführen. Die beweglichen Maschinengruppen 2a, 2b sind zum Betriebseinsatz mit den stationären Maschinengruppen 1a, 27 entlang der gemeinsamen Trennfuge T verbunden, während die dritte bewegliche Maschinengruppe 2c auf dem Drehtisch 17 in einer gegenüber den beiden anderen Maschinengruppen 2a, 2b um 90 Grad gedrehten Stellung angeordnet ist und auf die Auswechslung mit einer der beiden anderen beweglichen Maschinengruppen 2a, 2b wartet.

Fig. 1 veranschaulicht, daß die beweglichen Maschinengruppen 2a, 2b nach Belieben mit der stationären Maschinengruppe 1a einer Bogen-Rotationsdruckmaschine oder der stationären Maschinengruppe 27 einer Rollen-Rotationsdruckmaschine betriebsmäßig verbunden werden können.

Die stationäre Maschinengruppe 27 der Rollen-Rotationsdruckmaschine ist wie die stationäre Maschinengruppe 1a der Bogen-Rotationsdruckmaschine in Satelliten-Bauweise ausgeführt und weist einen Gegendruckzylinder 28 auf, um den herum vier Gummituchzylinder 29 angeordnet und in dem Maschinengestell 30 drehbar gelagert sind. In der Anlage ist mit 31 eine Rolle für den Bedruckstoff bezeichnet, der eine Ersatzrolle 32 vorgelagert ist. Der Bedruckstoff wird in der Auslage durch eine Trockenvorrichtung 33 wahlweise einer Rolle 34 oder einem Querschneider 35 und einer Planauslage 36 zugeführt. In diesem Zusammenhang ist es selbstverständlich denkbar, im rechten Winkel zu den hier dargestellten Maschineneinheiten einer Bogen-Rotationsdruckmaschine bzw. Rollen-Rotationsdruckmaschine, ausgehend vom Drehtisch 17, weitere stationäre Maschinengruppen für Bogen- und/oder Rollen-Rotationsdruck anzuordnen.

Aus der vorstehenden Beschreibung ergibt sich somit deutlich, daß die Erfindung eine optimale, weil praktisch kontinuierliche Ausnutzung der zur Verfügung stehenden kapazitäten von Bogen- und Rollen-Rotationsdruckmaschinen ermöglicht, wobei eine besonders vorteilhafte Lösung für Maschinen der Satelliten-Bauart gefunden wurde, deren Wartung im Hinblick auf die kompakte Anordnung ihrer einzelnen Aggregate unmöglich ist. Ferner können endliche und endlose Bedruckstoffe verschiedenster Materialien bedruckt werden, wie Papier oder Blech.

## Patentansprüche

1. Rotations-Druckeinrichtung der Satelliten- bauart für Flach- und indirekten Hochdruck, gekennzeichnet durch die Kombination folgender Merkmale:
jede von mindestens zwei Maschineneinheiten (1a, 2a; 27, 2b) ist entlang einer einzigen Trennfuge (T) in zwei getrennte Abschnitte trennbar;
der eine Abschnitt ist eine stationäre Maschinengruppe (1a, 27) und der andere Abschnitt eine bewegliche Maschinengruppe (2a, 2b, 2c), die von der stationären Maschinengruppe unter Bildung einer ersten und zweiten Maschinengruppe (2a, 2b) abtrennbar und zwischen den im Abstand gegenüberliegenden ersten und zweiten stationären Maschinengruppen (1a, 27) angeordnet ist;
jede der stationären Maschinengruppen (1a,27) ist mit mindestens einem Gummituchzylinder (29) und einem entsprechenden einzigen Gegendruckzylinder (28) versehen und umfaßt ferner eine Anlage (9) und eine Auslage (10) für Bedruckstoff; jede der beweglichen Maschinengruppen (2a, 2b, 2c) ist mit mindestens einem Plattenzylinder (13) mit zugehörigen Farb- und Feuchtwerken ausgestattet;
jede der Maschineneinheiten entspricht der Satellitenbauart, so daß jede stationäre Maschinengruppe (1a, 27) einen oder mehrere Gummituchzylinder (29) um ihren entsprechenden einzigen Gegendruckzylinder (28) herum aufweist, und jede bewegliche Maschinengruppe (2a, 2b, 2c) mit einem oder mehreren Plattenzylindern (13) versehen ist, die mit einem oder mehreren zugehörigen Gummituchzylindern (29) zusammenwirken, so daß jede Maschineneinheit wahlweise Einfarben- oder Mehrfarbendruck ausführen kann, wobei die Trennfuge (T) zwischen dem mindestens einen Plattenzylinder (13) in jeder beweglichen Maschinengruppen (2a, 2b, 2c) und dem mindestens einen Gummituchzylinder (29) in jeder stationären Maschinengruppe (1a, 27) verläuft, und eine Vorrichtung zum Auswechseln jeder der ersten und zweiten beweglichen Maschinengruppen (2a, 2b) gegen eine zusätzliche bewegliche Maschinengruppe (2c) vorgesehen ist;
die Zahl der beweglichen Maschinengruppen (2a, 2b, 2c) ist um eins größer als die Anzahl der stationären Maschinengruppen (1a, 27); eine (1a) der stationären Maschinengruppen (1a; 27) umfaßt eine Anlage (9) und eine Auslage (10) für zu Bogen geschnittenem Bedruckstoff und die andere (27) der stationären Maschinengruppen (1a; 27) ist mit einer Anlage (31) und Auslage (34) für endlosen Bedruckstoff versehen;
die Vorrichtung zum Auswechseln umfaßt eine Transportvorrichtung (18), die sich zwischen den stationären Maschinengruppen (1a, 27) erstreckt, wobei die Transportvorrichtung (18) mit einem Drehtisch (17) für die gleichzeitige Aufnahme von mindestens zwei der beweglichen Maschinengruppen (2a, 2b, 2c) versehen ist.

2. Rotations-Druckeinrichtung nach Anspruch 1, dadurch gekennzeichnet, daß eine stationäre Einheit (1 a, 27) mit einer Anlage und Auslage für den Blechdruck versehen ist.

3. Rotations-Druckeinrichtung nach Anspruch 1, dadurch gekennzeichnet, daß die stationären Maschineneinheiten (1a, 27) in bezug auf den Drehtisch (17) sternförmig angeordnet sind.

4. Rotations-Druckeinrichtung nach Anspruch 1, dadurch gekennzeichnet, daß die stationären Maschinengruppen (1a, 27) und die beweglichen Maschinengruppen (2a, 2b, 2c) unabhängig voneinander betriebsfähig sind.

## Revendications

1. Machine d'impression rotative du type satellite, pour l'impression planographique et l'impression indirecte en relief, caractérisée par la combinaison des particularités suivantes:
chacune d'au moins deux unités fonctionnelles (1a, 2a; 27, 2b) peut être séparée en deux tronçons distincts, le long d'un unique joint de séparation (T);
l'un des tronçons est un groupe fonctionnel stationnaire (1a, 27) et l'autre tronçon est un groupe fonctionnel mobile (2a, 2b, 2c) qui peut être séparé du groupe fonctionnel stationnaire, en formant des premier et second groupes fonctionnels (2a, 2b), et est intercalé entre les premier et second groupes fonctionnels stationnaires (1a, 27) mutuellement opposés à distance;
chacun des groupes fonctionnels stationnaires (1a, 27) est muni d'au moins un cylindre à blanchet (29) et d'un unique cylindre de contre-pression correspondant (28), et comprend en outre un agencement au sol (9) et un agencement suspendu (10) pour un support d'impression;
chacun des groupes fonctionnels mobiles (2a, 2b, 2c) est équipé d'au moins un cylindre porte-plaque (13), avec des mécanismes associés d'encrage et d'humectage;
chacune des unités fonctionnelles correspond au type de réalisation satellite, de sorte que chaque groupe fonctionnel stationnaire (1a, 27) présente un ou plusieurs cylindres à blanchet (29) autour de son unique cylindre de contre-pression correspondant (28), et chaque groupe fonctionnel mobile (2a, 2b, 2c) est pourvu d'un ou plusieurs cylindres porte-plaque (13) qui coopèrent avec un ou plusieurs cylindres associés à blanchet (29), de façon que chaque unité fonctionnelle puisse exécuter sélectivement une impression monochrome ou polychrome; le joint de séparation (T) s'étendant entre le cylindre porte-plaque (13) prévu au minimum, dans chaque groupe fonctionnel mobile (2a, 2b, 2c), et le cylindre à blanchet (29) prévu au minimum, dans chaque groupe fonctionnel stationnaire (1a, 27); et un dispositif étant prévu pour remplacer chacun des premier et second groupes fonctionnels mobiles (2a, 2b) par un groupe fonctionnel mobile supplémentaire (2c);
le nombre des groupes fonctionnels mobiles (2a, 2b, 2c) excède d'une unité le nombre des groupes fonctionnels stationnaires (1a, 27);
l'un (1a) des groupes fonctionnels stationnaires (1a; 27) englobe un agencement au sol (9) et un agencement suspendu (10) pour un support d'impression débité en des feuillets, et l'autre (27) des groupes fonctionnels stationnaires (1a; 27) est doté d'un agencement au sol (31) et d'un agencement suspendu (34) pour un support d'impression sans fin;
le dispositif de remplacement englobe un dispositif de transport (18) s'étendant entre les groupes fonctionnels stationnaires (1a, 27), le dispositif de transport (18) étant pourvu d'un plateau tournant (17) pour la réception simultanée d'au moins deux des groupes fonctionnels mobiles (2a, 2b, 2c).

2. Machine d'impression rotative selon la revendication 1, caractérisée par le fait qu'une unité stationnaire (1a, 27) est munie d'un agencement au sol et d'un agencement suspendu pour l'impression sur tôles.

3. Machine d'impression rotative selon la revendication 1, caractérisée par le fait que les unités fonctionnelles stationnaires (1a, 27) sont agencées en forme d'étoile par rapport au plateau tournant (17).

4. Machine d'impression rotative selon la revendication 1, caractérisée par le fait que les groupes fonctionnels stationnaires (1a, 27) et les groupes fonctionnels mobiles (2a, 2b, 2c) sont aptes à fonctionner indépendamment les uns des autres.

## Claims

1. Rotary printing facility of the satellite type for planographic and indirect letterpress printing, characterized by the combination of the following features:
each of at least two machine units (1a, 2a; 27, 2b) can be separated along a single separating line (S) into two separate sections;
the one section is a stationary machine group (1a, 27) and the other section is a movable machine group (2a, 2b, 2c) which can be separated from the stationary machine group forming a first and second machine group (2a, 2b) and is arranged between the oppositely spaced apart first and second stationary machine groups (1a, 27);
each of the stationary machine groups (1a, 27) is provided with at least one rubber blanket cylinder (29) and a corresponding single back pressure cylinder (28) and further comprises a feed (9) and a delivery (10) for printing material;
each of the movable machine groups (2a, 2b, 2c) is equipped with at least one plate cylinder (13) with associated inking and damping mechanisms;
each of the machine units corresponds to the satellite type, so that each stationary machine group (1a, 27) has one or more rubber blanket cylinders (29) around its corresponding single back pressure cylinder (28a), and each movable machine group (2a, 2b, 2c) is provided with one or more plate cylinders (13), which interact with one or more associated rubber blanket cylinders (29), so that each machine unit can optionally perform single-colour or multi-colour printing, the separating line (S) running between the at least one plate cylinder (13) in each movable machine group (2a, 2b, 2c) and the at least one rubber blanket cylinder (29) in each stationary machine group (1a, 27), and a device being provided for exchanging each of the first and second movable machine groups (2a, 2b) for an additional movable machine group (2c);
the number of movable machine groups (2a, 2b, 2c) is one larger than the number of stationary machine groups (1a, 27);
one (1a) of the stationary machine groups (1a; 27) comprises a feed (9) and a delivery (10) for printing material cut into sheets and the other (27) of the stationary machine groups (1a; 27) is provided with a feed (31) and delivery (34) for continuous printing material;
the device for exchanging comprises a transport device (18), which extends between the stationary machine groups (1a, 27), the transport device (18) being provided with a turntable (17) for the simultaneous reception of at least two of the movable machine groups (2a, 2b, 2c).

2. Rotary printing facility according to Claim 1, characterized in that a stationary unit (1a, 27) is provided with a feed and delivery for sheet metal printing.

3. Rotary printing facility according to Claim 1, characterized in that the stationary machine units (1a, 27) are arranged radially with respect to the turntable (17).

4. Rotary printing facility according to Claim 1, characterized in that the stationary machine groups (1a, 27) and the movable machine groups (2a, 2b, 2c) are able to operate independently of one another.
